# FASCICULE DE BREVET EUROPEEN

(11) **EP 0 199 662 B1**
(45) Date de publication et mention de la délivrance du brevet: **16.08.1989**
(21) Numéro de dépôt: 86440021.3
(22) Date de dépôt: 18.03.1986
(51) Int. Cl.: C21B 5/00

(54) **Dispositif d'injection de matière pulvérulente, notamment de charbon, dans un haut-fourneau**
Vorrichtung zum Einblasen von zerkleinertem Feststoffmaterial, insbesondere von Kohlenstaub in einen Hochofen
Apparatus for injecting pulverised material, especially coal dust into a blast furnace

(30) Priorité: 15.04.1985 FR 8505635
(43) Date de publication de la demande: 29.10.1986
(73) Titulaire: INSTITUT DE RECHERCHES DE LA SIDERURGIE FRANCAISE (IRSID), F-57210 Maizières-lès-Metz (FR)
(72) Inventeur: de Lassat de Pressigny, Yann, F-57000 - Metz (FR); Schneider, Michel, F-57210 - Semecourt (FR)
(74) Mandataire: Ventavoli, Roger

(56) Documents cités:
- DE-A- 1 433 317
- FR-A- 577 454
- FR-A- 586 015
- FR-A- 1 348 667
- FR-A- 2 501 833
- US-A- 3 166 621
- US-A- 4 278 367

## Description

L'invention concerne l'injection de matières pulvérulentes dans un haut-fourneau, et notamment de charbon.

On sait que l'injection de charbon pulvérisé permet de réduire la consommation de coke dans le haut-fourneau. Ce charbon est introduit par une canne d'injection dans le vent chaud en provenance des cowpers.

Un dispositif d'injection connu comporte une tuyère à vent chaud débouchant dans le haut fourneau, un busillon bloqué contre le tuyère et coaxial à celle-ci pour l'amenée du vent chaud, un piquage réalisé obliquement sur le busillon et orienté vers la tuyère, et une canne d'injection passant dans ce piquage et débouchant dans la tuyère. Dans ce dispositif connu, la canne d'injection est une canne droite dont l'inclinaison sur l'axe de la tuyère est celle du piquage du busillon, soit généralement 15°.

Il apparaît que cette technologie, satisfaisante sous bien des rapports, présente cependant l'inconvénient de manquer de souplesse. Plus précisément, cette technologie ne permet pas de modifier facilement la position de l'extrémité de décharge de la canne d'injection par rapport à la tuyère. Or le choix idéal de cette position n'est pas facile à connaître car il dépend de paramètres agissant en sens contraires; selon les uns il est préférable que la canne pénètre le plus en avant possible dans la tuyère, alors que selon les autres la canne ne doit pas pénétrer trop en avant. La canne droite inclinée à 15° ne permet pas de s'écarter, sans inconvénients majeurs pour la qualité de l'injection elle-même, de la position normale. Des dispositifs connus selon l'art antérieur sont décrits par exemple dans FR-A-586 015 et DE-A-1 433 317.

Le but de l'invention est de proposer un nouveau dispositif d'injection présentant plus de souplesse et permettant d'explorer une plus grande région de la tuyère pour y arrêter le choix de la position idéale de l'extrémité de décharge de la canne d'injection.

L'invention atteint son but par le fait que l'axe de la canne d'injection est sensiblement un arc de cercle dont le convexité est tournée vers l'axe du busillon et de la tuyère. En effet, grâce à cette canne courbe, il est possible par un mouvement adéquat de rotation de la canne autour de son centre de courbure, de la faire pénétrer sur d'assez grandes distances à l'intérieur de la tuyère, tout en conservant une inclinaison convenable de l'extrémité de la canne sur l'axe de la tuyère.

Pour éviter une usure intempestive de la canne courbe, il est souhaitable que le rayon de courbure de la canne soit au moins égal à cent fois son diamètre intérieur.

Du reste, un rayon de courbure trop petit ne permettrait pas le logement de la canne et son extraction, dans l'agencement traditionnel de la tuyère et des organes voisins.

Un rayon de courbure suffisamment grand présente l'avantage supplémentaire de pouvoir prévoir un piquage du busillon dont le passage interne a une section permettant indiféremment d'y loger une canne droite ou une canne courbe.

Des avantages encore plus considérables sont à attendre de l'invention, lorsqu'on utilise, comme cela est connu en soi, une torche à plasma pour surchauffer le vent chaud provenant des cowpers, et améliorer l'économie générale du haut-fourneau.

La surchauffe conduit en effet le charbon à brûler plus tôt (pratiquement dès sa sortie de la canne) et se pose alors le double problème de la résistance à la chaleur de la canne elle-même et de la tuyère.

Selon l'invention, l'adaptation de la canne courbe permet d'avancer son orifice de décharge suffisamment en avant de la tuyère pour éviter les problèmes liés à la température excessive (et à l'abrasion mécanique du charbon).

Par ailleurs, on prévoit avantageusement un système de refroidissement pour la canne elle-même, de même que pour le busillon et son piquage.

D'autres caractéristiques et avantages ressortiront de la description suivante d'un mode préféré de réalisation de l'invention. Il sera fait référence aux dessins annexés, sur lesquels:
- la figure 1 est une vue en coupe longitudinale d'une tuyère de haut-fourneau et des organes annexes, dans l'ensemble desquels s'insère le dispositif de l'invention,
- la figure 2 est une coupe longitudinale schématique montrant la tuyère, le busillon, le piquage du busillon et l'implantation respective des axes d'une canne d'injection traditionelle et d'une canne conforme à l'invention (pour des raisons de lisibilité de la figure, on n'a représenté les cannes que par leur axe, et non par leur profil réel),
- la figure 3 est une coupe transversale III-III de la figure 2, montrant la forme du passage interne du piquage du busillon et de la canne d'injection qu'il loge.

La figure 1 montre la tuyère à vent 1 fixée de façon classique sur le blindage 2 du haut-fourneau par l'intermédiaire de la tympe 3 et de la chapelle 4.

Le nez 5 de la tuyère 1 débouche à l'intérieur du haut-fourneau au dessus du creuset.

Bloqué contre une portée sphérique à l'arrière de la tuyère 1, le busillon 6 lui fait suite coaxiale- ment, pour conduire le vent chaud qu'il reçoit du coude porte-vent 7 et des autres organes connus d'amenée du vent au haut-fourneau.

Le busillon 6 comporte un piquage oblique 8, incliné à 15° sur l'axe 9 du busillon et de la tuyère, et prévu pour l'insertion d'une canne d'injection.

Selon la technique antérieure, la canne d'injection est une canne droite dont l'axe est confondu ou parallèle avec l'axe 10 du piquage 8. Elle débouche dans la tuyère, au niveau du point d'intersection des axes 9 et 10, c'est-à-dire qu'elle pénètre dans la tuyère sur une distance d'environ 7 cm au mieux, à comparer aux 50 à 60 cm de longueur de la tuyère.

Selon l'invention, la canne est courbe, comme le montre en tirets sur la figure 2, son axe 11. Celui-ci forme un arc de cercle dont le rayon est au moins égal à cent fois le rayon interne de la canne pour éviter les problèmes d'usure de la canne par le charbon qu'elle véhicule.

Pour donner un exemple concret, il a été prévu dans un exemple particulier de réalisation, une canne d'injection dont le diamètre intérieur est de 20 mm, et le rayon de courbure est de 3600 mm.

Grâce à la courbure de la canne, il est possible de la faire déboucher au point J, intersection des axes 9 et 11, situé dans la tuyère bien plus en avant que 1 (44,5cm au lieu de 7cm dans l'exemple particulier précité). Elle y débouche par ailleurs sous un angle plus faible que l'inclinaison (15°) de l'axe 10 sur l'axe 9, ce qui s'avère favorable à l'exploitation normale du procédé d'injection mais également à son réglage initial ou à l'expérimentation.

En effet, il est possible de déplacer la canne par un déplacement (rotation ayant pour centre le centre de courbure de la canne) au cours duquel son axe 11 reste toujours situé sur le même cercle, l'orifice de sortie de la canne s'éloignant plus ou moins du point J en avant ou en arrière: dans tous les cas, la canne débouche dans la tuyère sous un angle inférieur à l'inclinaison de l'axe 10. On peut ainsi dans une plage de réglage de l'ordre du mètre explorer une gamme de positions de l'orifice de sortie de la canne, en maintenant celui-ci relativement proche de l'axe de la tuyère mais en variant sa pénétration dans celle-ci et trouver ainsi plus facilement le compromis entre les facteurs contraires qui règlent le choix de l'emplacement idéal: d'une part réduire l'abrasion des parois de tuyère par le charbon, ce qui tend à placer l'orifice de sortie de la canne d'injection le plus en avant; d'autre part faire brûler le charbon le plus sûrement possible et le plus tôt avec l'oxygène encore disponible, ce qui tend à reculer l'orifice de sortie de la canne d'injection.

La section du passage interne 12 du piquage 8 du busillon est avantageusement celle représentée en figure 3, formée par deux demi-cercles raccordés par deux parties rectilignes. Dans l'exemple particulier de réalisation déjà mentionné, le rayon de ces demi-cercles et la longueur des parties rectilignes est de 25 mm.

Cette forme permet le passage au choix, sans changer de busillon, de la canne courbe de l'invention ou d'une canne rectiligne traditionelle.

L'invention trouve une application plus particulièrement avantageuse lorsque, comme connu en soi, on utilise une torche à plasma 13 (fig. 1) pour surchauffer le vent. Le busillon 6 est garni de réfractaire 14 et muni d'un système de refroidissement par eau 15 (fig. 1 et 3).

La température élevée permet au charbon de brûler dès sa sortie de la canne d'injection. Aussi est-il important de faire pénétrer la sortie de la canne d'injection plus en avant dans la tuyère, par rapport à l'implantation classique d'une canne rigide, afin de favoriser la tenue de la tuyère. La canne courbe conforme à l'invention permet de résoudre ce problème.

La canne courbe doit pouvoir elle-aussi résister aux températures élevées recontrées lors de l'utilisation d'une torche à plasma. C'est pourquoi on prévoit un refroidissement de la canne, par exemple par l'une des trois dispositions suivantes.

Selon une première version, on réalise autour du conduit central de la canne véhiculant le mélange d'air et de charbon, une chemise double annulaire de circulation formée d'eau. Etant donné le peu de place dont on dispose, il s'agit d'un refroidissement par lame d'eau (d'environ 2 mm d'épaisseur): on utilise avantageusement à cet effet la même eau ultra-pure, désionisée et déminéralisée, exigée pour le refroidissement de la torche à plasma.

Selon une seconde version, le conduit central de la canne est entouré d'une chambre annulaire d'injection d'air sous fort débit (par exemple 80 ₘ³_{/h})_{.}

Selon une troisième version, le conduit central 16 (cf. fig. 3) est entoure d'une chambre annulaire 17 dans laquelle est injecté un hydrocarbure liquide.

## Revendications

1. Dispositif d'injection de matière pulvérulente, notamment de charbon, dans un haut fourneau, du type comportant une tuyère (1) à vent chaud débouchant dans le haut fourneau, un busillon (6) bloqué contre la tuyère (1) et coaxial à celle-ci pour l'amenée du vent chaud, un piquage (8) réalisé obliquement sur le busillon (6) et orienté vers la tuyère (1), et une canne d'injection passant dans ce piquage (8) et dont l'extrémité de décharge débouche dans la tuyère (1 ), caractérisé en ce que la canne d'injection (16, 17) est conformée sensiblement en arc de cercle dont la convexité est tournée vers l'axe (9) du busillon (6) et de la tuyère (1), et en ce que ladite canne est mobile selon un mouvement de rotation ayant comme axe le centre de courbure dudit arc de cercle, de sorte que l'orifice de décharge de la canne puisse être positionné axialement en de multiples endroits tout en demeurant proche de l'axe de ladite tuyère.

2. Dispositif selon la revendication 1, caractérisé en ce que le rayon de courbure de la canne d'injection (16, 17) est au moins égal à cent fois le diamètre intérieur de la canne (16, 17).

3. Dispositif selon l'une quelconque des revendications 1 ou 2, caractérisé en ce qu'il comporte des moyens de refroidissement de ladite canne (16,17).

4. Dispositif selon la revendication 3, caractérisé en ce que la canne peut être refroidie par une circulation d'eau dans une chemise double annulaire qui entoure le conduit central de ladite canne.

5. Dispositif selon la revendication 3, caractérisé en ce que la canne peut être refroidie au moyen d'une chambre annulaire qui entoure le conduit central de ladite canne et dans laquelle de l'air sous fort débit est injecté.

6. Dispositif selon la revendication 3, caractérisé en ce que la canne (16, 17) peut être refroidie au moyen d'une chambre (17) annulaire qui entoure le conduit central de ladite canne et dans laquelle un hydrocarbure liquide peut être injecté.

7. Dispositif selon l'une quelconque des revendications 1 à 6, caractérisé en ce qu'il comporte des moyens de refroidissement du piquage (8) du busillon (6).

8. Dispositif selon l'une quelconque des revendications 1 à 7, caractérisé en ce qu'il comporte en amont du busillon (6) une torche à plasma (13).

## Patentansprüche

1. Vorrichtung zum Einblasen von zerkleinertem Feststoffmaterial, insbesondere von Kohlenstaub, in einen Hochofen, der Art mit einer in den Hochofen mündenden Blasdüse (1) für heissen Wind, einer gegen die Blasdüse (1) gesicherten und zu dieser koaxialen Zufuhrdüse (6) für die Zufuhr des heissen Windes, einer schräg an der Zufuhrdüse (6) verlaufenden, gegen die Blasdüse (1) gerichteten Rohreinzweigung (8) und einem diese Rohreinzweigung (8) durchsetzenden Einblasrohr, dessen Auslaufende in der Blasdüse (1) mündet, dadurch gekennzeichnet, daß das Einblasrohr (16, 17) im wesentlichen entsprechend einem Kreisbogen geformt ist, dessen konvexe Seite gegen die Achse (9) der Zufuhrdüse (6) und der Blasdüse (1) gekehrt ist, und dass dieses Rohr entsprechend einer Drehbewegung mit dem Krümmungsmittelpunkt des Kreisbogens als Achse derart bewegbar ist, daß die Ausmündung des Rohres in Axialrichtung an verschiedene Stellen bringbar ist, wobei sie nahe der Achse der Blasdüse verbleibt.

2. Vorrichtung nach Anspruch 1, dadurch gekennzeichnet, daß der Krümmungsradius des Einblasrohres (16, 17) mindestens gleich dem Hundertfachen des Innendurchmessers des Rohres (16, 17) ist.

3. Vorrichtung nach Anspruch 1 oder 2, dadurch gekennzeichnet, daß eine Kühleinrichtung für besagtes Rohr (16, 17) vorgesehen ist.

4. Vorrichtung nach Anspruch 3, dadurch gekennzeichnet, daß das Rohr durch einen Wasserkreislauf in einem ringförmigen, die zentrale Leitung des Rohres umgebenden Doppelmantel kühlbar ist.

5. Vorrichtung nach Anspruch 3, dadurch gekennzeichnet, daß das Rohr über eine die zentrale Leitung des Rohres umgebende Ringkammer kühlbar ist, in die Luft unter hohem Durchsatz eingeblasen wird.

6. Vorrichtung nach Anspruch 3, dadurch gekennzeichnet, daß das Rohr über eine die zentrale Leitung des Rohres umgebende Ringkammer kühlbar ist, in die ein flüssiger Kohlenwasserstoff einspritzbar ist.

7. Vorrichtung nach einem der Ansprüche 1 bis 6, dadurch gekennzeichnet, daß eine Kühleinrichtung für die Rohrverzweigung (8) der Zufuhrdüse (6) vorgesehen ist.

8. Vorrichtung nach einem der Ansprüche 1 bis 7, dadurch gekennzeichnet, daß stromaufwärts der Zufuhrdüse (6) ein Plasmabrenner (13) vorgesehen ist.

## Claims

1. Apparatus for injecting pulverulent material, especially coal dust, into a blast furnace, of the type comprising a hot-air nozzle (1) opening into the blast furnace, a twyere (6) locked against the nozzle (1) and coaxial relative to the latter for the supply of hot air, a branch (8) made obliquely on the twyere (6) and directed towards the nozzle (1), and an injection pipe which passes through this branch (8) and the discharge end of which opens into the nozzle (1), characterized in that the injection pipe (16, 17) is shaped substantially in the form of an arc of a circle, the convexity of which faces the axis (9) of the twyere (6) and of the nozzle (1) and in that the said pipe is movable in a rotational motion having the centre of curvature of the said arc of a circle as its axis, so that the discharge orifice of the pipe can be positioned axially at multiple locations, whilst at the same time remaining near the axis of the said nozzle.

2. Apparatus according to claim 1, characterized in that the radius of curvature of the injection pipe (16, 17) is at least equal to a hundred times the inside diameter of the pipe (16, 17).

3. Apparatus according to either one of claims 1 or 2, characterized in that it possesses means for cooling the said pipe (16, 17).

4. Apparatus according to claim 3, characterized in that the pipe can be cooled by water circulation in a double annular sleeve which surrounds the central conduit of the said pipe.

5. Apparatus according to claim 3, characterized in that the pipe can be cooled by means of an annular chamber which surrounds the central conduit of the said pipe and into which air is injected at a high rate.

6. Apparatus according to claim 3, characterized in that the pipe (16,17) can be cooled by means of an annular chamber (17) which surrounds the central conduit of the said pipe and into which a liquid hydrocarbon can be injected.

7. Apparatus according to any one of claims 1 to 6, characterized in that it possesses means for cooling the branch (8) of the twyere (6).

8. Apparatus according to any one of claims 1 to 7, characterized in that it possesses a plasma torch (13) upstream of the twyere (6).
